# EUROPÄISCHE PATENTSCHRIFT

(11) **EP 2 699 803 B1**
(45) Veröffentlichungstag und Bekanntmachung des Hinweises auf die Patenterteilung: **29.04.2020**
(21) Anmeldenummer: 12717260.9
(22) Anmeldetag: 18.04.2012
(51) Int. Cl.: F04D 29/22, F04D 29/24

(54) **LAUFRAD FÜR KREISELPUMPEN**
IMPELLER FOR CENTRIFUGAL PUMPS
ROTOR POUR POMPES CENTRIFUGES

(30) Priorität: 21.04.2011 DE 102011007907
(43) Veröffentlichungstag der Anmeldung: 26.02.2014
(73) Patentinhaber: KSB SE & Co. KGaA, 67227 Frankenthal (DE)
(72) Erfinder: SPRINGER, Peer, 67141 Neuhofen (DE)
(86) Internationale Anmeldenummer: PCT/EP2012/057035
(87) Internationale Veröffentlichungsnummer: WO 2012/143367

(56) Entgegenhaltungen:
- DE-A1- 4 015 331
- DE-U1- 8 800 074

## Beschreibung

Die Erfindung betrifft ein Laufrad für Kreiselpumpen mit mindestens zwei Schaufeln zur Förderung von feststoffhaltigen Medien.

Die DE 40 15 331 A1 beschreibt ein Laufrad mit nur einer Schaufel. Das durch ein Gießverfahren hergestellte Einschaufelrad bildet zwischen einer vorderen Deckscheibe und einer hinteren Deckscheibe und einer Schaufel einen Kanal, dessen Querschnitt von Einlauf des Einschaufelrades zum Austritt hin abnimmt. Die Saugseite bildet auf den ersten 180° des Drehwinkels einen konzentrisch zur Drehachse angeordneten Halbkreis. Das Einschaufellaufrad ist so gestaltet, dass eine frühzeitige Blasenbildung und somit ein Auftreten von Kavitation verhindert wird. Der Schaufelkopf hat einen sehr großen Krümmungsradius. Diese Abflachung verhindert das Anlagern langfaseriger Bestandteile.

Im Gegensatz zu Einschaufelrädern zeichnen sich Laufräder mit mehreren Schaufeln durch einen höheren Wirkungsgrad aus. Allerdings werden an solche Laufräder auch besondere Anforderungen bezüglich der Verhinderung von Anlagerung fester Bestandteile im Förderweg gestellt. Bei mehrschaufligen Laufrädern müssen besondere Maßnahmen getroffen werden, um Verstopfungen zu vermeiden.

Die Eignung dieser Laufräder für den Abwasserbereich wird unter anderem mit dem Kugeldurchgang überprüft. Mit dem Kugeldurchgang wird die Fähigkeit der Laufräder beschrieben auch große, einer Kugel entsprechende, Festkörper zu fördern.

In der DE 88 00 074 U1 wird ein Pumpenlaufrad für eine Kreiselpumpe beschrieben, dessen Schaufeleintrittswinkel zwischen 0° und 40° beträgt. Die Laufradschaufeln sind dabei so gestaltet, dass das Auftreten von Kavitation verringert wird und dennoch eine gute Saugfähigkeit im Überlastbereich gewährleistet ist. Dazu weisen die Stromlinien der Laufradschaufeln einen Abschnitt auf, in welchem der Schaufelwinkel um bis zu 25° ansteigt.

In der Abwassertechnik werden immer häufiger Kreiselpumpen mit hohen spezifischen Drehzahlen eingesetzt. Bei herkömmlichen Laufrädern führt dies dazu, dass von einer Schaufeianströmung deren Staupunkt, besonders bei Teillastbetrieb, auf die Druckseite der Schaufeln wandert. Die Eintrittskanten der Schaufeln werden von der Druckseite zur Saugseite umströmt. Der auf der Druckseite liegende Staupunkt presst im Abwasser befindliche Fasern auf die Oberfläche der Schaufeln fest an.

Bei der Umströmung der Eintrittkanten der Schaufeln gibt es einen Bereich hoher Geschwindigkeit. Bei Laufrädern, deren Eintrittskante einen kleinen Krümmungsradius aufweist, sind in diesem Bereich die Geschwindigkeiten besonders groß. Sinkt aufgrund der hohen Strömungsgeschwindigkeit der statische Druck unter den Dampfdruck, so bilden sich Dampfblasen, die zu Kavitationsschäden führen.

An den Hochgeschwindigkeitsbereich schließt sich ein Bereich mit geringerer Geschwindigkeit an. Dort entsteht ein Totwasser. An der Eintrittkante haftende Fasern neigen dazu, dieses Totwasser auszufüllen. Durch die Umströmung werden die Fasern auf die Schaufelkontur gepresst, wobei die Belegung mit Fasern stark ansteigen kann.

Aufgabe der vorliegenden Erfindung ist, ein Laufrad mit einem hohen Wirkungsgrad zur Verfügung zu stellen, bei dem Ablagerungen sowie das Auftreten von Kavitation vermieden werden.

Diese Aufgabe wird erfindungsgemäß dadurch gelost, dass der Schaufeleintrittswinkel: kleiner 0° ist, wobei der Schaufelwinkel in einem ersten Abschnitt ansteigt bis er einen Wert von 0° erreicht, dann in einem zweiten Abschnitt bis zu einem maximalen Wert ansteigt und in einem dritten Abschnitt abfällt.

Erfindungsgemäß beträgt der Schaufelwinkel am Eintritt weniger als 0° und steigt dann an. Dies führt zu einer starken Krümmung der Schaufelkontur. Der Winkelverlauf gewährleistet eine gleichmäßige Belastung der gesamten Schaufelfläche. Der Staupunkt der Strömung verschiebt sich von der Druckseite in den Bereich maximaler Krümmung der Eintrittskante bzw. sogar auf die Saugseite. Dadurch werden die Belastung der Schaufeleintrittkante und die Kräfte, welche Fasern im Eintrittbereich anpressen, verringert. An der Saugseite der Schaufeln bildet sich ein Bereich hoher Geschwindigkeiten, der zu einem Ablösen anhaftender Fasern beiträgt. Nach Erreichen eines maximalen Wertes fällt der Schaufelwinkel wieder ab. Der Schaufelverlauf zeigt einen S-Schlag.

Das Ziel der Auslegung besteht darin; die Belastung der Schaufelanströmkante und das druckseitige Staudruckgebiet zu reduzieren.

Bei einer hydraulisch stoßfreien Schaufelanströmung ist die (Anström-) Geschwindigkeit am Schaufelprofil-Nasenpunkt annähernd Null. Das Schaufelprofil wird gleichmäßig umströmt.

Dagegen ergibt sich im Teillastbetrieb eine schräge Schaufelanströmung, wobei der Staupunkt von dem Schaufelprofil-Nasenpunkt zur druckseitigen Schaufelseite wandert. Die Teillast-Anströmung steht dann im Winkel zur Schaufeiskelettlinie. Dann treten bei der Umströmung der Profilnase und primär am Punkt höchster Krümmung, dem Nasenpunkt, extrem hohe Geschwindigkeiten auf. Auf der Schaufelsaugseite stellt sich eine Verzögerung der Strömungsgeschwindigkeit ein, wodurch saugseitig in Strömungsrichtung hinter dem Schaufelprofil-Nasenpunkt die Ausbildung eines Ablösegebietes die Folge ist. Infolgedessen liegt die Strömung nicht mehr an der Schaufel an, löst sich von den Schaufeln und verkleinert den :von benachbarten ScHaufeln begrenzte Querschnitt eines Durchströmkanals im Laufrad; in das hinter dem Nasenpunkt liegende Ablösegebiet können Fasern angesaugt werden.

Dagegen erzielt der erfindungsgemäße Verlauf des Schaufelprofils und damit des Schaufelwinkels auch beim Teillastbetrieb in dem Teillastgebiet eine weitere Strömungsbeschleunigung, wodurch das Ablösegebiet klein gehalten wird. Der Punkt höchster Strömungsgeschwindigkeit wird somit in den mittleren Teil der Schaufelsaugseite gelegt. Diese Lösung hat zur Folge, dass von einer Strömung mitgeführte Fasern oder dergleichen nicht mehr an der Schaufelanströmkante angepresst werden. Stattdessen werden sie durch die hohen Geschwindigkeiten im mittleren, saugseitigen Schaufelteil abtransportiert. Ein Verstopfen des Laufradeintrittes wird damit verhindert.

Bei einer bevorzugten Ausführung der Erfindung bleibt der Schaufelwinkel in einem sich anschließenden vierten Abschnitt konstant. Das Laufrad weist im radialen Bereich der Pumpe einen konstant kleinen Schaufelwinkel auf. Durch die Belastung der Saugseite wird die Ausdehnung des Rückströmgebietes auf der Druckseite reduziert. Der kleine Schaufelaustrittswinkel vermindert die Belastung am Schaufelende und reduziert das flächige Rückstromgebiet auf der Schaufeldruckseite.

Bei einer bevorzugten Ausführung der Erfindung, die insbesondere für hohe spezifische Drehzahlen geeignet ist, beträgt der Schaufelwinkel im Eintrittsbereich weniger als -10°. Die kleinen Eintrittswinkel führen zu einer hydraulisch stoßfreien Anströmung.

Im ersten Abschnitt steigt der Schaufelwinkel an bis er einen Wert von 0° erreicht. Dann erfolgt in einem zweiten Abschnitt eine weitere Zunahme des Schaufelwinkels bis ein Maximalwert erreicht wird. Der Schaufelwinkel steigt im ersten und zweiten Abschnitt vorzugsweise mit dem gleichen Gradienten an.

Bei einer vorteilhaften Ausführung der Erfindung steigt der Schaufelwinkel im ersten und/oder zweiten Abschnitt mit einem Gradienten mehr als 0,35 an. Die starke Krümmung führt zu einer homogenen Schaufelbelastung im mittleren Schhaulflächenbäreich. Durch den extremen Winkelanstieg im vorderen Teil der Schaufel bleibt :auch bei Teillast die Belastungsverteilung erhalten. Die erhöhte Belastung der Eintrittskante, welche normalerweise den Anhaftungseffekt verstärkt, wird dadurch reduziert.

Als besonders günstig erweist es sich, wenn der Schaufelwinkel ab einem Wendepunkt in einem dritten Abschnitt auf den Schaufelaustrittswinkel abfällt. In einem vierten Abschnitt bleibt der Schaufelwinkel vorzugsweise konstant.

Als besonders günstig erweist es sich, wenn das Laufrad als Radialrad ausgeführt ist. Dabei ist das Verhältnis von Schaufelaustrittsradius zu Schaufeleintrittsradius vorzugsweise kleiner als 1,5. Dadurch kann das Laufrad auch bei hohen spezifischen Drehzahlen effektiv betrieben werden.

Bei herkömmlichen Laufrädern sind große Krümmungsradien der Schaufeleintrittskanten erforderlich, um hohe Umströmungsgeschwindigkeiten und das damit verbundene Auftreten von Kavitation zu vermeiden. Dies bedingt Materialanhäufungen, die zu schweren Laufrädern führen. Aufgrund des erfindungsgemäßen Schaufelwinkelverlaufs ist es möglich, Laufräder einzusetzen; die einen kleinen Krümmungsradius der Schaufeleintrittskanten aufweisen. Vorzugsweise ist der Krümmungsradius der Schaufeleintrittskanten gleich oder kleiner als der Wert der Schaufeldicke im vierten Bereich. Trotz der dabei auftretenden hohen Umströmungsgeschwindigkeiten kommt es bei den erfindungsgemäßen Laufrädern nicht zu Kavitationsschäden. Die Laufräder können aufgrund des geringen Krümmungsradius der Schaufeleintrittskanten schlank und leicht ausgeführt werden.

Das zur Förderung von Abwasser eingesetzte Laufrad umfasst vorzugsweise zwei oder drei Schaufeln. Solche Ausführungen sind besonders für Abwässer mit einem hohen Anteil an Feststoffbeimengungen geeignet und werden auch als Zweikanalrad bzw. Dreikanalrad bezeichnet. Bei einer zu großen Anzahl an Schaufeln droht Verstopfungsgefahr. Gegenüber Einschaufelrädern gewährleisten die zwei- oder dreischaufligen Laufräder einen höheren Wirkungsgrad und wegen der fehlenden Unwucht und der pulsationsärmeren Förderung ein besseres Betriebsverhalten.

Vorzugsweise weist das Laufrad eine Deckscheibe auf und ist somit in geschlossener Bauform ausgeführt.

Weitere Merkmale und Vorteile der Erfindung ergeben sich aus der Beschreibung von Ausführungsbeispielen anhand von Zeichnungen und aus den Zeichnungen selbst.

Dabei zeigt
- Fig. 1: einen Axialschnitt durch ein Laufrad,
- Fig. 2a: eine Vorderansicht der Schaufeln des Laufrades,
- Fig. 2b: eine perspektivische Ansicht der Schaufeln des Laufrades,
- Fig. 3a: einen Verlauf des Schaufelwinkels,
- Fig. 3b: eine konformes Abbild der Skelettlinie,
- Fig. 4a: eine Radialschnitt durch das Laufrad mit Darstellung der Geschwindigkeiten der Stromlinien,
- Fig. 4b: eine vergrößerte Darstellung des Eintrittteils einer Schaufel gemäß Fig.4a.

In Fig. 1 ist ein Axialschnitt durch ein radiales Laufrad dargestellt. Die mit festen Beimengungen durchsetzte Flüssigkeit tritt durch den Saugmund 1 in das Laufrad ein. Die zwischen Deckscheibe 2 und Tragscheibe 3 angeordneten Schaufeln 4 beschleunigen die Flüssigkeit. Die Flüssigkeit strömt von der Drehachse 5 radial nach außen. Das Laufrad wird bei spezifischen Drehzahlen von mehr als 70 betrieben. Dabei erweist sich ein geringes Verhältnis von Schaufelaustrittsradius R₂ zu Schaufeleintrittsradius R₁ als besonders günstig. Im Ausführungsbeispiel ist das Verhältnis von Schaufelaustrittsradius R₂ zu Schaufeleintrittsradius R₁ kleiner als 1,3.

In den Figuren 2a und 2b ist eine Vorderansicht und eine perspektivische Darstellung der Schaufeln 4 des Laufrades dargestellt. Das Laufrad umfasst zwei Schaufeln 4, die auf einer Tragscheibe 3 befestigt sind. Das Laufrad rotiert mit Blick auf die Darstellungen im Uhrzeigersinn. Die Schaufeleintrittskanten 6 haben einen kleinen Krümmungsradius. Der Krümmungsradius beträgt im Ausführungsbeispiel 7 mm. Das feststoffhaltige Medium wird von den Schaufeln 4 beschleunigt. Man unterscheidet zwischen der Druckseite 7 und der Saugseite 8 der Schaufeln 4.

In Fig. 3a ist der Verlauf des Schaufelwinkels β dargestellt. Fig. 3b zeigt ein konformes Abbild der Skelettlinie. Auf der Abszisse ist der Umschlingungswinkel ϕ aufgetragen. Auf der Ordinate ist der Schaufelwinkel β der Skelettlinie aufgetragen. Der Schaufeleintrittswinkel β₁ ist kleiner 0°. In einem ersten Abschnitt 9 steigt der Schaufelwinkel β stetig an bis er einen Wert von 0° erreicht. Dann erfolgt in einem zweiten Abschnitt 10 ein weiterer stetiger Anstieg bis der Schaufelwinkel β einen maximalen Wert erreicht. Der Gradient des Anstiegs des Schaufelwinkeis β im ersten Abschnitt 9 und zweiten Abschnitt 10 sind gleich. Seinen maximalen Wert erreicht der Schaufelwinkel β am Wendepunkt der Skelettlinie. In einem dritten Abschnitt 11 fällt der Schaufelwinkel β stetig ab bis er den Wert des Schaufelaustrittswinkels β, erreicht. In einem vierten Abschnitt 12 bleibt der Schaufelwinkel β konstant beim Wert des Schaufelaustrittswinkels β₂.

Das konforme Abbild der Skelettlinie zeigt, dass ausgehend vom Schaufeleintrittsradius R₁ der Radius zunächst auf einen minimalen Wert Rₘᵢₙ sinkt und anschließend weiter bis zum Wert des Schaufelaustrittsradius R₂ ansteigt.

Die Figuren 4a und 4b zeigen einen Radialschnitt eines Zweischauflers mit Darstellung der Stromlinien, die unterschiedliche Geschwindigkeiten aufweisen. Das Laufrad rotiert mit Blick auf die Figuren entgegen dem Uhrzeigersinn. Im Gegensatz zu herkömmlichen Laufrädern liegt der Staupunkt 13 der Strömung nicht auf der Druckseite 7 sondern im Bereich maximaler Krümmung der Schaufeleintrittskante 6. An der Saugseite 8 der Schaufeln 4 bildet sich ein Bereich 14 hoher Geschwindigkeiten, der zu einem Ablösen: anhaftender Fasern beiträgt.

Bei dem erfindungsgemäßen Laufrad wird die Belastung der Schaufeleintrittskante 6 verringert Dadurch sinken die Kräfte, welche Fasern im Eintrittsbereich anpressen. Durch die Belastung des mittleren saugseitigen Bereichs der Schaufel 4 treten dort große Geschwindigkeiten auf, wodurch anhaftende Fasern abtransportiert werden.

## Patentansprüche

1. Laufrad für Kreiselpumpen mit mindestens zwei Schaufeln (4) zur Förderung von feststoffhaltigen Medien,
**dadurch gekennzeichnet, dass**
dass der Schaufeleintrittswinkel (β₁) kleiner 0° ist, wobei der Schaufelwinkel β in einem ersten Abschnitt (9) ansteigt bis er einen Wert von 0° erreicht, dann in einem zweiten Abschnitt (10) bis zu einem maximalen Wert ansteigt und in einem dritten Abschnitt (11) abfällt.

2. Laufrad nach Anspruch 1, **dadurch gekennzeichnet, dass** der Schaufeleintrittswinkel (β₁) kleiner -10° ist.

3. Laufrad nach Anspruch 1 oder 2, **dadurch gekennzeichnet, dass** der Schaufelwinkel (β) im ersten Abschnitt (9) und zweiten Abschnitt (10) mit dem gleichen Gradienten ansteigt.

4. Laufrad nach einem der Ansprüche 1 oder 2, **dadurch gekennzeichnet, dass** der Schaufelwinkel (β) im ersten Abschnitt (9) und/oder zweiten Abschnitt (10) mit einem Gradienten von mehr als 0,35 ansteigt

5. Laufrad nach einem der Ansprüche 1 bis 4, **dadurch gekennzeichnet; dass** ab einem Wendepunkt der Schaufelwinkel (β) in einem dritten Abschnitt (11) auf den Schaufelaustrittswinkel (β₂) abfällt.

6. Laufrad nach einem der Ansprüche 1 bis 5, **dadurch gekennzeichnet, dass** der Schaufelwinkel (β) in einem vierten Abschnitt (12) konstant bleibt.

7. Laufrad nach einem der Ansprüche 1 bis 6, **dadurch gekennzeichnet, dass** das Laufrad als Radialrad ausgeführt ist.

8. Laufrad nach einem der Ansprüche 1 bis 7, **dadurch gekennzeichnet, dass** das Verhältnis von Schaufelaustrittsradius (R₂) zur Schaufeleintrittsradius (R₁) kleiner als 1,5 ist.

9. Laufrad nach einem der Ansprüche 1 bis 8, **dadurch gekennzeichnet, dass** der Krümmungsradius der Schaufeleintrittskanten (6) gleich oder kleiner als der Wert der Schaufeldicke im vierten Abschnitt (12) ist.

10. Laufrad nach einem der Ansprüche 1 bis 9, **dadurch gekennzeichnet, dass** das Laufrad höchstens drei Schaufeln (4) aufweist.

11. Laufrad nach einem der Ansprüche 1 bis 10, **dadurch gekennzeichnet, dass** das Laufrad eine Deckscheibe (2) aufweist.

## Revendications

1. Rotor pour pompes centrifuges comprenant au moins deux aubes (4) pour refouler des milieux contenant des matières solides,
**caractérisé en ce que**
l'angle d'entrée d'aube (β₁) est inférieur à 0°, l'angle d'aube β augmentant dans une première portion (9) jusqu'à ce qu'il atteigne une valeur de 0° puis dans une deuxième portion (10) jusqu'à ce qu'il atteigne une valeur maximale puis diminuant dans une troisième portion (11).

2. Rotor selon la revendication 1, **caractérisé en ce que** l'angle d'entrée d'aube (β₁) est inférieur à - 10°.

3. Rotor selon la revendication 1 ou 2, **caractérisé en ce que** l'angle d'aube (β) augmente avec le même gradient dans la première portion (9) et dans la deuxième portion (10).

4. Rotor selon l'une quelconque des revendications 1 et 2, **caractérisé en ce que** l'angle d'aube (β) augmente dans la première portion (9) et/ou dans la deuxième portion (10) avec un gradient supérieur à 0,35.

5. Rotor selon l'une quelconque des revendications 1 à 4, **caractérisé en ce qu'**à partir d'un point d'inflexion, l'angle d'aube (β), diminue dans une troisième portion (11) jusqu'à l'angle de sortie d'aube (β₂).

6. Rotor selon l'une quelconque des revendications 1 à 5, **caractérisé en ce que** l'angle d'aube (β) reste constant dans une quatrième portion (12).

7. Rotor selon l'une quelconque des revendications 1 à 6, **caractérisé en ce que** le rotor est réalisé sous forme de roue radiale.

8. Rotor selon l'une quelconque des revendications 1 à 7, **caractérisé en ce que** le rapport du rayon de sortie d'aube (R₂) au rayon d'entrée d'aube (R₁) est inférieur à 1,5.

9. Rotor selon l'une quelconque des revendications 1 à 8, **caractérisé en ce que** le rayon de courbure des arêtes d'entrée d'aube (6) est inférieur ou égal à la valeur de l'épaisseur de l'aube dans la quatrième portion (12).

10. Rotor selon l'une quelconque des revendications 1 à 9, **caractérisé en ce que** le rotor présente au maximum trois aubes (4).

11. Rotor selon l'une quelconque des revendications 1 à 10, **caractérisé en ce que** le rotor présente un disque de recouvrement (2).

## Claims

1. Impeller for centrifugal pumps having at least two blades (4) for conveying solids-containing media,
**characterized in that**
the blade entry angle (β₁) is smaller than 0°, the blade angle β increasing in a first section (9) until it reaches a value of 0°, then increasing in a second section (10) up to a maximum value and decreasing in a third section (11).

2. Impeller according to Claim 1, **characterized in that** the blade entry angle (β₁) is smaller than -10°.

3. Impeller according to Claim 1 or 2, **characterized in that** the blade angle (β) increases with the same gradient in the first section (9) and second section (10) .

4. Impeller according to either of Claims 1 and 2, **characterized in that** the blade angle (β) increases with a gradient of more than 0.35 in the first section (9) and/or second section (10).

5. Impeller according to one of Claims 1 to 4, **characterized in that**, from a reversal point, the blade angle (β) decreases in a third section (11) to the blade exit angle (β₂).

6. Impeller according to one of Claims 1 to 5, **characterized in that** the blade angle (β) remains constant in a fourth section (12).

7. Impeller according to one of Claims 1 to 6, **characterized in that** the impeller is configured as a radial wheel.

8. Impeller according to one of Claims 1 to 7, **characterized in that** the ratio of blade exit radius (R₂) to the blade entry radius (R₁) is smaller than 1.5.

9. Impeller according to one of Claims 1 to 8, **characterized in that** the curvature radius of the blade entry edges (6) is equal to or smaller than the value of the blade thickness in the fourth section (12).

10. Impeller according to one of Claims 1 to 9, **characterized in that** the impeller has at most three blades (4).

11. Impeller according to one of Claims 1 to 10, **characterized in that** the impeller has a cover shroud (2) .
